# FASCICULE DE BREVET EUROPEEN

(11) **EP 0 785 090 B1**
(45) Date de publication et mention de la délivrance du brevet: **29.03.2000**
(21) Numéro de dépôt: 96440005.5
(22) Date de dépôt: 16.01.1996
(51) Int. Cl.: B42F 7/14, B42F 7/02, G03D 15/00

(54) **Pochette à onglet de rétention des négatifs**
Tasche mit gefalzter Haltelasche für Negative
Tabbed holder for photo negatives

(43) Date de publication de la demande: 23.07.1997
(73) Titulaire: Seetal Schaller AG, 5201 Brugg (CH)
(72) Inventeur: Foucou, Alain, F-31650 Lauzerville (FR)
(74) Mandataire: Littolff, Denis

(56) Documents cités:
- EP-A- 0 177 435
- EP-A- 0 181 423
- CH-A- 673 379
- DE-A- 4 203 648
- US-A- 5 038 503

## Description

La présente invention concerne une pochette perfectionnée destinée à la livraison de travaux photographiques, essentiellement aux amateurs ayant utilisés un film photographique pour une série de prises de vues, et qui confient ce film à un laboratoire professionnel afin de le développer et d'en effectuer un certain nombre d'épreuves en couleurs ou en noir et blanc.

Ces opérations se répètent chaque année des dizaines de millions de fois de par le monde et, compte-tenu de ce nombre énorme de travaux, on a recherché à simplifier, standardiser et abaisser le coût des pochettes dans lesquelles les laboratoires livrent leurs travaux à leurs clients.

Le problème à résoudre étant la nécessité de livrer séparément la ou les bandes de film négatif avec ou sans additif collé et les tirages sur papier, la solution la plus simple a été de concevoir une telle pochette avec deux volets, généralement repliés l'un sur l'autre, chaque volet constituant un compartiment pour les négatifs et pour les tirages, respectivement, chaque compartiment étant fermé sur trois côtés et ouvert sur le quatrième côté, ce quatrième côté étant celui le plus voisin et parallèle à la ligne de pliage.

Toutefois, si une telle pochette offre toute sécurité quand elle est fermée, puisque les deux côtés ouverts sont orientés dans le même sens, et dans la direction de la ligne de pliage, il en va tout autrement quand la pochette est ouverte, car les côtés ouverts des deux compartiments sont orientés en sens inverse, de sorte que l'un des compartiments étant orienté de manière à immobiliser son contenu dans son fond fermé, obligatoirement le contenu de l'autre compartiment tendra à s'en échapper, puisque son orientation sera inverse. Si cela a relativement peu d'importance pour les tirages sur papier, qui occupent en général la plus grande partie de leur compartiment, et ont peu tendance à glisser en s'en échappant, bien au contraire, les négatifs, à cause de leur petite taille et de leur matière très glissante, ont fortement tendance à s'échapper de leur compartiment.

Dans un brevet allemand référencé DE-A-42 03 648, des zones encollées sont prévues sur un volet de fermeture pour empêcher les articles contenus dans des pochettes obtenues par pliage d'un flan de papier de s'échapper vers l'extérieur.

Selon une réalisation particulière, le bord supérieur d'une des pochettes peut être replié, aboutissant à donner un relief à l'un des pans de ladite pochette pouvant obturer partiellement son ouverture.

Un brevet américain référencé US-A-5 038 503 divulgue notamment une boîte, délimitée dans le sens de la hauteur par une cloison créant deux espaces contigus, l'un étant réservé aux tirages des photos alors que le second est en principe dévolu aux négatifs.

Le haut de ladite cloison est replié de telle sorte qu'il ouvre l'espace réservé auxdits tirages, et ferme corollairement l'espace réservé aux négatifs. Ledit repli est mécaniquement accroché dans une échancrure de la paroi externe de la boîte. Il retient les négatifs, mais nécessite d'être ouvert pour rajouter un film ou pour mettre les négatifs, à l'origine.

C'est cet inconvénient que vise à éliminer le nouveau type de pochette selon l'invention, pour la livraison de travaux photographiques, du type comportant un premier compartiment destiné aux négatifs et un second compartiment destiné aux tirages papier, ledit premier compartiment ayant la forme d'un espace allongé, fermé le long de sa base et de ses deux côtés latéraux et ouvert vers le haut, ledit espace allongé étant créé par un pli en forme de V d'un flan de papier constituant ladite pochette, qui est caractérisée en ce que des moyens sont associés audit premier compartiment pour s'opposer à la sortie desdits négatifs, lesdits moyens consistant en un onglet de rétention situé le long du côté ouvert de cet espace, ouvert vers le bas et fermé vers le haut, ledit onglet de rétention étant constitué par un repli, vers l'intérieur, du bord supérieur de la branche extérieure dudit V, l'ouverture permanente, vers le bas, dudit pli, résultant de la "mémoire du papier".

Selon une autre configuration possible, le compartiment destiné aux négatifs consiste en une feuille de papier ou de matériau transparent, collée par trois côtés sur la surface intérieure d'un volet de fermeture de la pochette, le quatrième côté, qui demeure ouvert, étant ouvert selon une direction perpendiculaire à la direction des plis transversaux de formation de la pochette, et comportant lui-même un repli dirigé vers ladite surface intérieure en constituant l'onglet de rétention des négatifs.

Pour assurer l'efficacité de l'aménagement selon l'invention, il est préférable que, dans tous les cas, la hauteur dudit onglet est telle qu'il s'ouvre au-dessus du bord supérieur desdits négatifs quand ceux-ci sont en place dans ledit premier compartiment.

A titre d'exemple d'illustration sans aucun caractère limitatif, on va décrire ci-après un mode de réalisation préférentiel de l'invention, se référant au dessin annexé, sur lequel :
La figure 1 est une vue à l'état déployé à plat d'un flan de papier découpé en vue de constituer une pochette conforme à l'invention ;
La figure 2 est une vue en plan de la pochette, représentée à l'état ouvert ;
La figure 3 est une coupe suivant III - III de la figure 2 ; et
La figure 3' est une vue partielle agrandie de la figure 3, montrant le positionnement des négatifs dans leur compartiment, et leur maintien en place par l'onglet de rétention selon l'invention.

Sur ce dessin, par convention, les chiffres de référence (1, 2, ...) désigneront des surfaces planes (panneaux, bandes, languettes), tandis que les lettres de référence (A, B, C, ...) désigneront des bords libres ou des plis.

Comme on le voit sur la figure 1, le flan constituant la pochette de la figure 2 se compose de panneaux successifs 1, 2, 3, ..., 6 allant d'un bord transversal extrême A à l'autre bord extrême parallèle G, en se rabattant alternativement dans un sens et dans l'autre, et étant réunis par collage de languettes latérales 7, 7' et 8, 8' repliées vers l'intérieur suivant des plis H, H' et I, I', définissant deux compartiments respectivement BCD et DEF.

Le panneau 1, délimité par le bord A et le pli B, constitue, dans le mode de réalisation représenté, un volet de fermeture de la pochette.

Le panneau 2, délimité par les plis B et C, constitue, par collage des languettes latérales 7, 7' du panneau 2 sur le panneau 3, délimité par les plis C et D, un compartiment BCD, destiné à recevoir les tirages papier.

Le panneau délimité par les plis D et E constitue de même par collage des languettes latérales 8, 8' du panneau 4 sur le panneau 5, délimité par les plis E et F, un compartiment DEF destiné à recevoir les négatifs.

Enfin, au panneau 5 est articulé le long d'un pli F une bande auxiliaire 6, délimitée par le pli F et le bord G, et repliée vers l'intérieur du compartiment DEF de manière à créer un onglet de rétention des négatifs N contenus dans ce compartiment.

Selon une caractéristique de l'invention, le bord extérieur G de l'onglet de rétention 6 a une largeur telle que cet onglet 6 s'ouvre au-dessus desdits négatifs N quand ceux-ci sont en place dans le compartiment DEF. On ne court donc pas le risque d'obturer l'onglet de rétention, qui demeure constamment ouvert dans la direction du pli E.

On voit encore mieux sur la figure 3', où l'on a volontairement exagéré l'épaisseur du flan constituant la pochette, comment les négatifs N, groupés dans leur compartiment DEF à la manière usuelle, sont maintenus en place par l'onglet de rétention 6 (FG), qui, replié vers l'intérieur, demeure constamment entrouvert grâce à l'élasticité du papier.

Normalement, les négatifs N demeurent dans le fond E du compartiment, étant moins larges que la largeur EF diminuée de la largeur FG de l'onglet. Par contre, comme représenté, s'ils tendent à s'échapper vers l'extérieur, ils sont happés par le repli formé par l'onglet 6 et demeurent dans le dièdre EFG.

Au surplus, pour faciliter leur extraction de la pochette, on peut prévoir de repousser les négatifs contre le panneau 5, c'est-à-dire au-dessus du repli formant l'onglet de rétention 6. A cet effet, on peut prévoir un crevé 9, découpé dans le panneau 4 et dépassant élastiquement vers l'intérieur du compartiment DEF. De même, les languettes de collages 8, 8' du panneau 4 s'étendent sur toute leur largeur commune, à l'exception de la hauteur de l'onglet 6, où elles comportent une échancrure, ce qui évite la surépaisseur qui aurait résulté de leur superposition.

Le mode de réalisation des figures 1 - 3 est un exemple préféré en raison de sa facilité de réalisation sur une machine automatique à grande vitesse de découpage - pliage - collage.

D'autres réalisations rentrent dans le cadre de l'invention telle que définie dans les revendications. Par exemple, en procédant au collage du panneau 1 sur le panneau 2, le compartiment de réception des tirages sur papier, jusqu'ici constitué des panneaux 2 et 3 collés l'un à l'autre, pourrait être constitué par l'assemblage des panneaux 1 et 2, qui serait alors articulé sur le compartiment de réception des négatifs, constitué par l'assemblage des panneaux 4 et 5, réuni au précédent par le pli C. L'onglet de rétention 6 demeurerait toutefois inchangé, dans le cadre de l'invention, alors que le panneau 3 disparaît.

De même, au lieu d'un système constitué d'un plan unique replié comme représenté, la pochette selon l'invention pourrait résulter du collage de bandelettes individuelles, éventuellement en papier ou en matériau transparent différent du reste de la pochette.

Ainsi, selon une autre variante encore, rentrant également dans le cadre de l'invention telle que définie dans les revendications, le premier compartiment, destiné aux négatifs, peut consister en une feuille de papier ou de matériau transparent, collée par trois côtés sur la surface intérieure du volet de fermeture de la pochette, le quatrième côté, qui demeure ouvert, étant ouvert selon une direction perpendiculaire à la direction des plis transversaux de formation de la pochette, et comportant lui-même un repli dirigé vers ladite surface intérieure en constituant l'onglet de rétention des négatifs.

Ces diverses variantes sont bien entendu englobées ainsi que toutes les variantes équivalentes dans le cadre de l'invention telle que définie dans les revendications.

## Revendications

1. Pochette pour la livraison de travaux photographiques, du type comportant un premier compartiment (DEF) destiné aux négatifs et un second compartiment (BCD) destiné aux tirages papier, ledit premier compartiment (DEF) ayant la forme d'un espace allongé, fermé le long de sa base (E) et de ses deux côtés latéraux (I, I') et ouvert vers le haut, ledit espace allongé étant créé par un pli en forme de V (4, 5) d'un flan de papier (1, 2, 3, 4, 5, 6) constituant ladite pochette,
caractérisée en ce que des moyens (6) sont associés audit premier compartiment (DEF) pour s'opposer à la sortie desdits négatifs, lesdits moyens consistant en un onglet de rétention (6) situé le long du côté ouvert de cet espace, ouvert vers le bas et fermé vers le haut, ledit onglet de rétention (6) étant constitué par un repli, vers l'intérieur, du bord supérieur de la branche extérieure (5) dudit V (4, 5), l'ouverture permanente, vers le bas, dudit pli, résultant de la "mémoire du papier".

2. Pochette pour la livraison de travaux photographiques du type comportant un premier compartiment destiné aux négatifs et un second compartiment (BCD) destiné aux tirages papier, ledit premier compartiment ayant la forme d'un espace allongé, caractérisée en ce que ledit premier compartiment destiné aux négatifs consiste en une feuille de papier ou de matériau transparent, collée par trois côtés sur la surface intérieure d'un volet de fermeture (1) de la pochette, le quatrième côté, qui demeure ouvert, étant ouvert selon une direction perpendiculaire à la direction des plis transversaux (B, C) de formation de la pochette, et comportant lui-même un repli dirigé vers ladite surface intérieure en constituant l'onglet de rétention des négatifs.

3. Pochette pour la livraison de travaux photographiques selon les revendications 1 et 2, caractérisée en ce que la hauteur dudit onglet (6) est telle qu'il s'ouvre au-dessus du bord supérieur desdits négatifs quant ceux-ci sont en place dans ledit premier compartiment (DEF).

## Patentansprüche

1. Tasche für die Lieferung photographischer Arbeiten des Typs, der ein erstes Fach (DEF), das für die Negative bestimmt ist, und ein zweites Fach (BCD), das für die Papierabzüge bestimmt ist, enthält, wobei das erste Fach (DEF) die Form eines länglichen Raums hat, der längs seiner Grundfläche (E) und seiner zwei Seiten (I, I') verschlossen und nach oben offen ist, wobei der längliche Raum durch einen V-förmigen Einschlag (4, 5) eines die Tasche bildenden Papierzuschnitts (1, 2, 3, 4, 5, 6) gebildet ist,
dadurch gekennzeichnet, daß dem ersten Fach (DEF) Mittel (6) zugeordnet sind, die sich dem Herausbewegen der Negative widersetzen, wobei die Mittel aus einem Haltekeil (6) bestehen, der sich an der offenen Seite dieses Raums befindet, nach unten offen und nach oben verschlossen ist, wobei der Haltekeil (6) durch einen Umschlag der oberen Kante des äußeren Schenkels (5) des V (4, 5) nach innen gebildet ist, wobei sich die ständige Öffnung des Umschlags nach unten aus der "Papierrückstellkraft" ergibt.

2. Tasche für die Lieferung photographischer Arbeiten des Typs, der ein erstes Fach, das für die Negative bestimmt ist, und ein zweites Fach (BCD), das für die Papierabzüge bestimmt ist, enthält, wobei das erste Fach die Form eines länglichen Raums besitzt, dadurch gekennzeichnet, daß das erste Fach, das für die Negative bestimmt ist, aus einem Blatt Papier oder aus einem lichtdurchlässigen Material besteht, das an drei Seiten auf die innere Oberfläche einer Verschlußklappe (1) geklebt ist, wobei die vierte Seite, die offen bleibt, in einer Richtung, die zur Richtung der transversalen Einschläge (B, C) für die Bildung der Tasche senkrecht ist, offen ist und ihrerseits einen Umschlag aufweist, der zu der inneren Oberfläche gerichtet ist und dabei den Haltekeil für die Negative bildet.

3. Tasche für die Lieferung photographischer Arbeiten nach Anspruch 1 und 2, dadurch gekennzeichnet, daß die Höhe des Keils (6) derart ist, das er sich über dem oberen Rand der Negative öffnet, wenn sich diese im ersten Fach (DEF) befinden.

## Claims

1. Pocket for the delivery of photographic work, of the type comprising a first compartment (DEF) intended for negatives and a second compartment (BCD) intended for paper prints, the said first compartment (DEF) having the form of an elongated space, closed along its base (E) and its two lateral sides (I, I') and open upwards, the said elongated space being created by a V-shaped fold (4, 5) in a blank sheet of paper (1, 2, 3, 4, 5, 6) constituting the said pocket,
characterized in that means (6) are associated with the said first compartment (DEF) to prevent the loss of the said negatives, the said means consisting of a retaining tab (6) situated along the open side of this space, opening downwards and closed upwards, the said retaining tab (6) consisting of an inward fold of the upper edge of the outer arm (5) of the said V (4, 5), the permanent downwards opening of the said fold resulting from the "memory of the paper".

2. Pocket for the delivery of photographic work, of the type comprising a first compartment intended for negatives, and a second compartment (BCD) intended for paper prints, the said first compartment having the form of an elongated space, characterized in that the said first compartment intended for negatives consists of a sheet of paper or transparent material, glued on three sides to the inner surface of a flap (1) closing the pocket, the fourth side, which remains open, being open along a direction perpendicular to the direction of the transverse folds (B, C) forming the pocket, and itself including a fold directed towards the said inner surface and constituting the tab for retaining the negatives.

3. Pocket for the delivery of photographic work according to claims 1 and 2, characterized in that the height of the said tab (6) is such that it opens above the upper edge of the said negatives when these are in place in the said first compartment (DEF).
